# EUROPÄISCHE PATENTSCHRIFT

(11) **EP 2 388 370 B1**
(45) Veröffentlichungstag und Bekanntmachung des Hinweises auf die Patenterteilung: **20.12.2017**
(21) Anmeldenummer: 11002272.0
(22) Anmeldetag: 19.03.2011
(51) Int. Cl.: D06F 83/00

(54) **Unterbewicklung einer Mangelwalze**
Undercovering of a mangle roller
Enroulement d'un rouleau de repassage

(30) Priorität: 21.05.2010 DE 102010022182
(43) Veröffentlichungstag der Anmeldung: 23.11.2011
(73) Patentinhaber: Herbert Kannegiesser GmbH, 32602 Vlotho (DE)
(72) Erfinder: Bringewatt, Wilhelm, 32457 Porta Westfalica (DE); Heinz, Engelbert, 32602 Vlotho (DE)
(74) Vertreter: Möller, Friedrich

(56) Entgegenhaltungen:
- EP-A1- 0 736 627
- EP-A2- 1 041 188
- DE-A1- 3 310 019
- GB-A- 238 708
- GB-A- 298 780
- GB-A- 329 309
- GB-A- 650 212
- GB-A- 911 417
- US-A- 1 432 940
- US-A- 1 591 281
- US-A- 1 990 648

## Beschreibung

Die Erfindung betrifft eine Unterbewicklung für eine Mangelwalze gemäß dem Oberbegriff des Anspruchs 1.

Muldenmangeln, insbesondere für gewerbliche Wäschereien, verfügen über eine drehend antreibbare Mangelwalze, die am äußeren Umfang mit einer Bewicklung versehen ist. Die Bewicklung ist gebildet aus einer Unterbewicklung (auch "Befederung" genannt) mit einem um die Mangelwalze herumgelegten Gurtband und einer Vielzahl lamellenartig aufeinanderfolgend am Gurtband befestigten Federn (auch "Lamellenfedern" genannt) und einer Oberbewicklung aus einem textilen Material. Mit der textilen Oberbewicklung kommt die zu glättende Wäsche in Berührung. Die Federn der Unterbewicklung dienen dazu, den Mantel der Mangelwalze zum Ausgleich von Unebenheiten federn auszubilden.

Aus der GB 298 780 A ist eine aus einem Gurtband und damit verbundene Federn gebildete Unterbewicklung für eine Mangelwalze bekannt. Die Federn dieser bekannten Unterbewicklung können aus Edelstahl sein. Zum Material des Gurtbands ist nichts gesagt.

Die EP 0 736 627 A1 offenbart eine Unterbewicklung aus Schraubenfedern und zusammenhängenden plattenartigen Elementen. Sowohl die Schraubenfedern als auch die plattenartigen Elemente sind aus rostfreiem Stahl gebildet.

Die GB 650 212 A offenbart eine Unterfederung, die ähnlich ausgebildet ist wie beim vorstehend beschriebenen Stand der Technik. Materialangaben zu den Federn und dem Gurtband gehen aus dieser Schrift aber nicht hervor.

Hiervon ausgehend liegt der Erfindung die Aufgabe zugrunde, eine Unterbewicklung zu schaffen, die optimale Materialeigenschaften aufweist, einfach aufgebaut ist und über eine verhältnismäßig lange Lebensdauer verfügt.

Eine Unterbewicklung zur Lösung der Aufgabe weist die Merkmale des Anspruchs 1 auf. Demnach ist vorgesehen, die Federn aus einem Edelstahl mit federstahlähnlichen Eigenschaften zu bilden, während das Gurtband aus unlegiertem Stahl besteht. Hierbei kann es sich um sogenannten Schwarzstahl handeln. Dadurch weisen die Federn und das Gurtband optimale Materialeigenschaften auf. Das Gurtband ist deshalb aus unlegiertem Stahl gebildet, weil daraus in der Regel auch die Mangelwalze hergestellt ist, so dass im heißen Zustand der Mangelwalze die Wärmedehnung des Gurtbands derjenigen der Mangelwalze entspricht. Hingegen sind die Federn aus Edelstahl gebildet, weil dieser durch die Legierungsbestandteile nicht nur federnd ist, sondern auch hochbelastbar.

Bevorzugt ist es vorgesehen, die Federn aus rostfreiem Edelstahl zu bilden, während das Gurtband aus verzinktem, unlegierten Stahl besteht. Weil vor allem die Federn nicht nur Feuchtigkeit, sondern auch in der Wäsche noch enthaltenen Resten chemischer Zusätze ausgesetzt sind, sind Federn aus rostfreiem Edelstahl besonders widerstandsfähig. Das Gurtband ist verzinkt, was ausreicht, damit es nicht rostet und dadurch die zu glättende Wäsche beeinträchtigen könnte.

Weiter bevorzugt ist vorgesehen, die Federn mit dem Gurtband zu vernieten oder alternativ bzw. gegebenenfalls auch zusätzlich zu verschweißen. Dadurch kommen einfach herzustellende, dauerhafte Verbindungen der Federn mit dem Gurtband zustande. Das Verschweißen erfolgt vorzugsweise durch Punktschweißen. Das Vernieten kann beispielsweise durch Hohlnieten erfolgen. Besonders geeignet ist das Vernieten zum Verbinden der Federn mit dem Gurtband, weil beide aus unterschiedlichen Materialien bestehen.

Ein bevorzugtes Ausführungsbeispiel der Erfindung wird nachfolgend anhand der Zeichnung näher erläutert. In dieser zeigen:
- Fig. 1: einen Querschnitt durch eine mit einer Bewicklung versehene Mangelwalze,
- Fig. 2: eine Vorderansicht der Mangelwalze der Fig. 1 mit teilweise freigelegter Unterbewicklung,
- Fig. 3: eine perspektivische Darstellung mehrerer aufeinanderfolgend an einem Gurtband befestigten Federn der Unterbewicklung,
- Fig. 4: einen Längsschnitt durch mehrere aufeinanderfolgende Federn,
- Fig. 5: einen vergrößerten Längsschnitt durch eine Feder, und
- Fig. 6: eine Draufsicht auf die Feder der Fig. 5.

Die in den Fig. 1 und 2 gezeigte Mangelwalze 10 ist Teil einer Muldenmangel zum Glätten von Wäschestücken. Muldenmangeln dieser Art werden bevorzugt in gewerblichen Wäschereien eingesetzt.

Etwa die untere Hälfte der Mangelwalze 10 ist umgeben von einer in den Figuren nicht gezeigten, beheizbaren Mangelmulde. Zwischen der Mangelmulde und der Mangelwalze 10 ist ein schmaler Mangelspalt gebildet, durch den die um ihre üblicherweise horizontale Längsmittelachse 16 drehend antreibbare Mangelwalze 10 das zu glättende Wäschestück hindurchtransportiert.

Eine zylindrische Mantelfläche 11 der Mangelwalze 10 ist von einer Bewicklung 12 umgeben. Die Bewicklung 12 setzt sich zusammen aus einer um die Mantelfäche 11 schraubenförmig herumgelegten Unterbewicklung 13, die auch als Befederung bezeichnet wird, und einer außenliegenden Oberbewicklung 14 aus einem üblicherweise textilen Material. Die Oberbewicklung 14 umgibt und überdeckt die Unterbewicklung 13.

Die die Oberbewicklung 14 tragende Unterbewicklung 13 ist federnd ausgebildet. Dazu ist die Unterbewicklung 13 aus einer Vielzahl von gleichen Federn 15 gebildet. Im Fachjargon werden diese Federn 15, die dicht aufeinanderfolgend aufgereiht, also lamellenartig, um die Mangelwalze 10 herum angeordnet sind (Fig. 4), als "Lamellenfedern" bezeichnet.

Die Unterbewicklung 13 weist zusätzlich zu den Federn 15 einen streifenförmigen Träger auf, bei dem es sich im gezeigten Ausführungsbeispiel um ein Gurtband 17 handelt. Das Gurtband 17 weist die Breite jeweils einer Feder 15 auf und verfügt über eine verhältnismäßig dünne Wandstärke, damit es ausreichend flexibel ist, um schraubenförmig umlaufend um die Mantelfläche 11 der Mangelwalze 10 herumgewickelt werden zu können (Fig. 2). Die gesamte Mantelfläche 11 der Mangelwalze 10 ist dadurch lückenlos vom schraubenförmig um dieselbe herumgewickelten Gurtband 17 überdeckt.

Die Federn 15 sind mit dem Gurtband 17 vorzugsweise fest verbunden. Dadurch wird nach dem Herumwickeln des Gurtbands 17 um die Mantelfläche 11 die gesamte Mangelwalze 10 lückenlos von in Umfangsrichtung aufeinanderfolgenden und in Längsrichtung nebeneinanderliegenden Federn 15 abgedeckt (Fig. 2).

Die Fig. 5 und 6 zeigen eine einzelne Feder 15. Die Feder 15 ist einstückig ausgebildet. Sie setzt sich zusammen aus einem quer zur Wickelrichtung des Gurtbands 17 um die Mangelwalze 10 verlaufenden Federsockel 18, einem ebenfalls quer zur Wickelrichtung verlaufenden Federkopf 19 und einem zwischen dem Federsockel 18 und dem Federkopf 19 angeordneten und diese verbindenden Federsteg 20. Bei unbelasteter Feder 15 liegen der Federkopf 19 und der Federsockel 18 in zwei voneinander beabstandeten, parallelen Ebenen, während der Federsteg 20 schräg zwischen beiden verläuft. Der Federkopf 19 und der Federsockel 18 verfügen über etwa rechteckförmige Grundflächen, wobei der Federkopf 19 in Wickelrichtung gesehen länger ist als der Federsockel 18. Bevorzugt weisen der Federsockel 18 und der Federkopf 19 gleiche Breite auf. Im Federkopf 19 sind mehrere gegenüber einer Oberseite 21 der Feder nach oben vorstehende Haken 22 vorgesehen. Im gezeigten Ausführungsbeispiel weist der Federkopf 19 sechs gleiche Haken 22 auf, die in zwei parallelen, quer zur Wickelrichtung verlaufenden Reihen zu jeweils drei Haken 22 gruppiert sind. Die Anzahl und Anordnung der Haken 22 kann aber vom gezeigten Ausführungsbeispiel abweichen. Die Haken 22 dienen zur Befestigung der Oberbewicklung 14 auf dem Federkopf 19 der jeweiligen Feder 15. Die Haken 22 sind aus dem Federkopf 19 ausgestanzt. Dabei werden vor den freien Ende der Haken runde Durchbrüche 23 in den Federkopf 19 eingestanzt, die das Ende der Ausstanzungen für die Haken 22 begrenzen.

Im Federsockel 18 befinden sich im gezeigten Ausführungsbeispiel zwei kreisrunde Durchbrüche 24. Diese können beispielsweise auch gestanzt sein.

In besonderer Weise ist der Federsteg 20 ausgebildet. Er ist zu seinem mittleren Bereich hin tailliert, wodurch die schmalste Stelle des Federstegs 20 in seinem mittleren Bereich zwischen dem Federkopf 19 und dem Federsockel 18 liegt (Fig. 6). Der Federsteg 20 ist von gegenüberliegenden Längsrändern 26 begrenzt. Beide Längsränder 26 verfügen über einen gleichen Verlauf. Demzufolge ist der Federsteg 20 in Bezug auf eine in Wickelrichtung der Unterbewicklung 13 um die Mangelwalze 10 verlaufende Längsmittelachse 25 symmetrisch ausgebildet. An jeder Stelle der Längsmittelachse 25 sind die gegenüberliegenden Längsränder 26 des Federstegs 20 von der Längsmittelachse 25 gleich weit entfernt.

Die Taillierung und der Verlauf der Längsränder 26 des Federstegs 20 kommen zustande durch zwei unterschiedlich große Radien 27 und 28 und eine Gerade 29. Der größere Radius 27 geht vom Federsockel 18 aus, während der kleinere Radius 28 vom Federkopf 19 ausgeht. Etwa in der Mitte des Federstegs 20 befindet sich die Gerade 29 jedes Längsrands 26. Die Geraden 29 der gegenüberliegenden Längsränder 26 verlaufen parallel zueinander. Jede Gerade 29 ist relativ kurz. Vorzugsweise beträgt die Länge jeder Geraden 29 nur 3 mm bis 6 mm, insbesondere etwa 4 mm. Die Radien 27 und 28 gehen stufenlos in die Enden der Geraden 29 über, und zwar tangential (Fig. 6). Die äußeren Enden der Radien 27 und 28 gehen ebenfalls stufenlos in gerade, parallele Längsränder 30 und 31 des Federsockels 18 bzw. des Federkopfes 19 über, aber abgerundet durch kleinere Radien 32 und 33, deren Mittelpunkt im Gegensatz zu den Radien 27 und 28 nicht außerhalb der Fläche der Feder 15 liegt, sondern innerhalb der Fläche der Feder 15.

Der große Radius 27 ist zwei bis drei Mal so groß wie der kleine Radius 28. Bevorzugt beträgt das Verhältnis zwischen dem großen Radius 27 und dem kleinen Radius 28 etwa 2,25 bis 2,35. Die schmalste Stelle der Taille im mittleren Bereich des Federstegs 20 beträgt 3/10 bis 4/10 der Breite des Federsockels 18 bzw. des Federkopfes 19, die im gezeigten Ausführungsbeispiel gleich breit sind. Bevorzugt beträgt die schmalste Stelle des Federstegs 20 etwa der 0,33- bis 0,36-fachen Breite des Federkopfes 19 bzw. des Federsockels 18.

Der Mittelpunkt des kleinen Radius 28 liegt etwa auf der halben Gesamtlänge der Feder 15. Demgegenüber ist der Mittelpunkt des größeren Radius 27 um die Länge jeder Geraden 20 gegenüber der halben Länge, also der Mitte der Feder 15 zum Federsockel 18 hin, versetzt. Der seitliche Versatz beträgt bezogen auf die Gesamtlänge der Feder 15 etwa das 0,3- bis 0,35-fache des kleinen Radius 28. Der in Richtung der Längsmittelachse 25 verlaufende Abstand der Mittelpunkte der Radien 27 und 28 wird im Bereich der Taille überbrückt von den Geraden 29. Die Geraden 29 erstrecken sich dadurch ausgehend von etwa der halben Länge der Feder 15 zum Federsockel 18 hin. Der Federkopf 19 ist länger als der Federsockel 18, und zwar um das 2- bis 4-fache, vorzugsweise das 2,5- bis 3-fache der Länge (in Richtung der Längsmittelachse 25) des Federsockels 18.

Der Höhenversatz des Federkopfes 19 gegenüber dem Federsockel 18 beträgt bei unbelasteter Feder 15 etwa 10 mm bis 20 mm, insbesondere 13 mm bis 16 mm. Dieser Höhenversatz entspricht etwa dem 0,5- bis 0,7-fachen der Breite des Federkopfes 19 bzw. des Federsockels 18. Insbesondere liegt der Höhenversatz des Federsockels 18 gegenüber dem Federkopf 19 beim 0,4- bis 0,6-fachen der Breite des Federsockels 18 bzw. des Federkopfes 19.

Die Dicke des Blechs zur Bildung der Feder 15 beträgt etwa 0,3 mm bis 0,7 mm, insbesondere ist die Blechdicke etwa 0,5 mm. Die Gesamtlänge der Feder 15 (entlang der neutralen Faser) beträgt 60 mm bis 65 mm, während die maximale Breite insbesondere im Bereich des Federsockels 18 und im Bereich des Federkopfes 19 etwa 23 mm bis 27 mm beträgt. Demzufolge liegt das Längen-Breitenverhältnis der Feder 15 etwa bei 2,4 bis 2,6, insbesondere 2,5.

Am Übergang des Federstegs 20 zum Federkopf 19 befindet sich eine Abstufung 34, die etwa der Wandstärke des Blechs zur Bildung der jeweiligen Feder 15 entspricht. Im Bereich der Abstufung 34 liegt das Ende des Federkopfes 19 der benachbarten Feder 15 auf dem Federkopf 19 der vorangehenden Feder 15 auf (Fig. 3 und 4).

Gleichermaßen ist am Übergang des Federstegs 20 zum Federsockel 18 eine Abstufung 35 vorgesehen. Am vom Federsteg 20 wegweisenden Ende der Abstufung 35 befindet sich eine Aufwölbung 36 in der Oberseite 21 der Feder 15. Die Aufwölbung 36 dient zur Abstützung benachbarter Federn 15, wenn die Federn 15 vollständig zusammengedrückt sind. Die Aufwölbung 36 erstreckt sich quer zur Längsmittelachse 25 der Feder 15.

Die Feder 15 ist gebildet aus einem Blech aus legiertem Federstahl. Insbesondere handelt es sich beim legierten Federstahl um Edelstahl mit federstahlähnlichen Eigenschaften. Besonders bevorzugt wird rostfreier Edelstahl mit federstahlähnlichen Eigenschaften für die Feder 15 verwendet. Es kann sich hierbei um Edelstahl mit der Werkstoffnummer 1.4310 handeln.

Die Fig. 3 zeigt die lamellenartige aufeinanderfolgende Anordnung mehrerer Federn 15 auf dem Gurtband 17. Die Federn 15 sind an den Federsockeln 18 mit dem Gurtband 17 verbunden, und zwar so, dass alle Federn 15 derart zur Längsrichtung des Gurtbands 17 ausgerichtet sind, dass die Längsmittelachsen 25 aller Federn 15 auf der Längsmittelachse des Gurtbands 17 liegen.

Die Befestigung der Federn 15 auf dem Gurtband 17 erfolgt durch Nieten 39. Die nur symbolisch in der Fig. 3 dargestellten Nieten 39 erstrecken sich durch die Durchbrüche 24 im Federsockel 18 jeder Feder 15 und entsprechende Durchbrüche im Gurtband 17. Bei den Nieten handelt es sich bevorzugt um Hohlnieten. Im gezeigten Ausführungsbeispiel wird jede Feder 15 mit zwei nebeneinanderliegenden Nieten 39, die sich durch die beiden Durchbrüche 24 erstrecken, mit dem Federsockel 18 auf dem Gurtband 17 befestigt. Es ist denkbar, jede Feder 15 alternativ oder zusätzlich durch Schweißen mit dem Gurtband 17 dauerhaft zu verbinden.

Die Verbindung der Federn 15 mit dem Gurtband 17 erfolgt derart, dass die Federköpfe 19 benachbarter Federn 15 sich teilweise streifenartig überlappen (Fig. 4). Dabei ragen freie Endstreifen der Federköpfe 19 der Feder 15 in die Abstufung 34 am Übergang des Federkopfs 19 zum Federsteg 20 der vorangehenden Feder 15. Infolge der etwa der Wandstärke der Feder 15 entsprechenden Abstufung 34 verlaufen trotz der teilweisen Überlappung die Oberseiten 40 der Federköpfe 19 bei noch geradem Gurtband 17 gemäß der Darstellung in der Fig. 4 in einer gemeinsamen Ebene, wodurch auf der Oberseite der Unterbewicklung 13 kein Absatz entsteht und dadurch die Oberbewicklung 14 auf die Oberseiten 40 der Federköpfe 19 der Federn 15 aufgebracht und an den Haken 22 fixiert werden kann, ohne dass dadurch Absätze in der Oberbewicklung 14 entstehen.

Das aus einem Blechstreifen mit etwa der Dicke des Blechs zur Bildung der Federn 15 gebildete Gurtband 17 besteht aus einem anderen Material als die Federn 15. Es handelt sich beim Material des Gurtbands 17 um einfachen Stahl, sogenannten Schwarzstahl, und zwar insbesondere unlegierten Stahl. Dieser zum Rosten neigende Stahl ist verzinkt. Bevorzugt handelt es sich beim Material des Gurtbands 17 um das gleiche Material, aus dem zumindest die Mantelfläche 11 der Mangelwalze 10 gebildet ist. Dadurch verfügt das Gurtband 17 über das gleiche Wärmeverhalten, insbesondere die gleiche Wärmedehnung, wie die Mangelwalze 10.

Die Nieten 39, insbesondere Hohlnieten, zur Verbindung der Federn 15 mit dem Gurtband 17 können aus einem beliebigen Material bestehen. Vorzugsweise bestehen die Nieten 39 entweder aus dem Material der Federn 15 oder aus dem Material des Gurtbandes 17.

## Patentansprüche

1. Unterbewicklung für eine Mangelwalze (10) einer Muldenmangel mit einem um eine Mantelfläche (11) der Mangelwalze (10) herumgelegten Gurtband (17) und mit einer Vielzahl lamellenartig aufeinanderfolgend mit dem Gurtband (17) verbundenen Federn (15), **dadurch gekennzeichnet, dass** die Federn (15) aus Edelstahl gebildet sind und das Gurtband (17) aus unlegiertem Stahl besteht.

2. Unterbewicklung nach Anspruch 1, **dadurch gekennzeichnet, dass** die Federn (15) aus rostfreiem Edelstahl mit Federstahleigenschaften bestehen und das Gurtband (17) aus verzinktem unlegierten Stahl besteht.

3. Unterbewicklung nach Anspruch 1 oder 2, **dadurch gekennzeichnet, dass** die Federn (15) mit dem Gurtband (17) vernietet und/ oder verschweißt sind.

## Claims

1. Under-wrapping for a mangle roller (10) of a trough mangle, having a belt band (17) wrapped around a lateral face (11) of the mangle roller (10), and having a multiplicity of springs (15) which are connected in sequence to the belt band (17) in a laminar manner, **characterized in that** the springs (15) are made of stainless steel, and the belt band (17) is made of unalloyed steel.

2. Under-wrapping according to Claim 1, **characterized in that** the springs (15) are made of stainless steel having spring steel properties, and the belt band (17) is made of galvanized unalloyed steel.

3. Under-wrapping according to Claim 1 or 2, **characterized in that** the springs (15) are riveted and/or welded to the belt band (17).

## Revendications

1. Enroulement inférieur pour un rouleau de repassage (10) d'une repasseuse comprenant une bande de ceinture (17) placée autour d'une surface d'enveloppe (11) du rouleau de repassage (10) et comprenant une pluralité de ressorts (15) successifs en forme de lamelles connectés à la bande de ceinture (17), **caractérisé en ce que** les ressorts (15) sont formés en acier spécial et la bande de ceinture (17) se compose d'acier non allié.

2. Enroulement inférieur selon la revendication 1, **caractérisé en ce que** les ressorts (15) se composent d'acier spécial inoxydable ayant des propriétés d'acier à ressort et la bande de ceinture (17) se compose d'acier galvanisé non allié.

3. Enroulement inférieur selon la revendication 1 ou 2, **caractérisé en ce que** les ressorts (15) sont rivetés et/ou soudés à la bande de ceinture (17).
